# FASCICULE DE BREVET EUROPEEN

(11) **EP 3 412 171 B1**
(45) Date de publication et mention de la délivrance du brevet: **13.01.2021**
(21) Numéro de dépôt: 18175685.9
(22) Date de dépôt: 04.06.2018
(51) Int. Cl.: A45C 7/00, A45C 9/00, A47D 9/00, A47D 11/00, A45C 5/03, A45C 5/06, A45C 5/14, A45C 13/26, A45C 13/28

(54) **BAGAGE DU TYPE EXPANSIBLE**
ERWEITERBARES GEPÄCK
EXPANDABLE LUGGAGE

(30) Priorité: 05.06.2017 FR 1770580
(43) Date de publication de la demande: 12.12.2018
(73) Titulaire: Quietude.io, 33550 Langoiran (FR)
(72) Inventeur: DEVELAY, Louis, 61260 Val-au-Perche (FR); TRICAULT, Jerôme, 33550 Langoiran (FR)
(74) Mandataire: Demulsant, Xavier

(56) Documents cités:
- WO-A1-2011/054908
- WO-A2-2005/124247
- GB-A- 223 754
- GB-A- 2 523 819
- US-A1- 2005 230 936
- US-A1- 2006 000 681
- US-A1- 2015 374 086

## Description

La présente invention concerne un bagage du type comportant deux roues et une poignée rétractable, dont le volume de stockage est de type expansible, et dont le couvercle est constitué de façon telle qu'il permette à son utilisateur de bénéficier d'un accès progressif et contrôlé aux objets que le bagage contient.

On sait en effet que, la plupart du temps, dans les bagages du type précité l'accès au contenu du bagage implique l'ouverture du couvercle dans sa totalité ce qui contraint l'utilisateur à disposer son bagage à plat afin d'éviter la chute des objets contenus dans celui-ci. Or, lors d'un déplacement il est habituellement difficile de procéder de cette façon.

On connaît par ailleurs divers types de bagages qui permettent à leurs utilisateurs de moduler leur capacité de stockage en fonction du volume qu'ils souhaitent transporter. Le document US 2015/374086 A1 divulgue un tel bagage.

On connaît ainsi des bagages qui sont constitués de deux coques articulées entre elles et qui se déplient par une rotation de celles-ci autour d'une charnière commune.

On connaît également, par la demande US 2006/0000681, un bagage de type expansible dans lequel une première coque est montée coulissante dans une seconde coque, de façon qu'au cours d'un déplacement son utilisateur puisse loger la seconde coque dans la première de façon à disposer d'un volume externe réduit et qu'une fois arrivé à destination, il puisse déployer la seconde coque de façon à bénéficier d'un volume de rangement plus important. On notera qu'un tel bagage ne permet pas à l'utilisateur de faire varier le volume de stockage de son bagage au gré de ses besoins, puisque l'expansion de la seconde coque qui vient prolonger la première ne peut être réalisée qu'à destination et non au cours du transport.

On connaît également par la demande WO 2011/054908, un bagage pourvu de deux coques pourvues chacune d'un couvercle, l'une de ces coques étant éclipsable avec son couvercle dans l'autre coque. Ce bagage est ainsi en mesure d'occuper deux état, à savoir un état rétracté des deux coques dans lequel il offre un volume donné de stockage et un état déployé dans lequel ce volume de stockage est augmenté. Cependant un tel bagage ne permet pas à l'utilisateur de disposer d'un accès facile et progressif à son contenu.

La présente invention a pour but de proposer un bagage qui permette d'une part à son utilisateur d'augmenter ou réduire son volume de stockage en fonction de celui des éléments qu'il souhaite transporter et qui, d'autre part, lui permette, en cours de transport, d'accéder progressivement et facilement aux objets qu'il contient sans être obligé de disposer son bagage à plat. Enfin ce bagage devra permettre à son utilisateur de le disposer sur une surface réceptrice sans prendre le risque de détériorer celle-ci.

La présente invention a ainsi pour objet un bagage tel que défini dans la revendication 1.

Elle peut également être constituée d'une mousse ferme et dense et notamment d'éthylène vinyle acétate, habituellement désignée sous le terme acronyme EVA et possèdera préférentiellement des zones transversales de moindre résistance.

Dans un mode préférentiel de mise en oeuvre la coque est formée :
- d'une demi-coque de base sur laquelle sont montées les roues, et sur laquelle sont fixées deux glissières latérales et longitudinales,
- d'une demi-coque principale qui est montée à coulissement sur les deux glissières, de façon qu'elle puisse occuper deux positions, à savoir une position rétractée dans laquelle elle est en contact avec la demi-coque de base et une position déployée dans laquelle elle est éloignée de celle-ci de façon à former entre elles un volume de stockage supplémentaire,
- un soufflet disposé entre les deux demi-coques qui ferme ledit volume supplémentaire.

Dans une variante de mise en œuvre un vérin pourra être disposé entre les deux demi-coques afin de les faire passer de la position rétractée à la position déployée.

Dans un autre mode de mise en œuvre de l'invention la coque pourra être formée d'une paroi de fond formant un plan récepteur d'axe longitudinal, de deux parois latérales et de deux parois extrêmes, la coque étant réalisée en au moins deux parties, à savoir une demi-coque globale et une demi-coque secondaire qui sont montées à coulissement l'une dans l'autre suivant l'axe longitudinal du plan récepteur, de façon à occuper deux positions, à savoir une position rétractée dans laquelle les deux demi-coques sont encastrées l'une dans l'autre et une position déployée dans laquelle la demi-coque secondaire prolonge la demi-coque globale.

Suivant l'invention au moins l'une des deux demi-coques pourra être rigide et posséder une forme globale parallélépipédique.

Enfin, préférentiellement, la nappe pliable aura des dimensions et une souplesse telle qu'elle sera apte à recouvrir au moins partiellement les roues.

On décrira ci-après, à titre d'exemple non limitatif, des formes d'exécution de la présente invention, en référence au dessin annexé sur lequel :
- la figure 1 est une vue en perspective d'un bagage suivant l'invention représenté en position de transport et dans une configuration rétractée,
- la figure 2 est une vue en perspective du bagage représenté sur la figure 1 en cours d'ouverture partielle de son couvercle,
- la figure 3 est une vue en perspective du bagage représenté sur la figure 1 dans une configuration déployée,
- la figure 4 est une vue en perspective du bagage représenté sur la figure 2 dans une configuration déployée,
- la figure 5 est une vue en perspective du bagage représenté sur la figure 4 l'ouverture partielle de son couvercle ayant été augmentée,
- la figure 5a est une vue schématique en perspective d'un mode de fixation d'un soufflet reliant deux parties de la coque du bagage suivant l'invention,
- la figure 6 est une vue arrière du bagage représenté sur la figure 5,
- la figure 7 est une vue schématique montrant les moyens de coulissement permettant le passage du bagage de la position rétractée à la position déployée,
- les figures 8 et 9 sont des vues en perspective montrant le masquage des roues du bagage par le couvercle,
- la figure 10 est une vue d'un second mode de mise en œuvre du bagage suivant l'invention en position horizontale,
- la figure 11 est une vue en perspective du bagage représenté sur la figure 10 dont le couvercle est complètement ouvert,
- la figure 12 et 14a sont des vues en perspective du bagage représenté sur les figures 10 et 11 dont la demi-coque secondaire est totalement déployée,
- la figure 13 est une vue en coupe partielle longitudinale d'un mode de réalisation du couvercle du bagage,
- la figure 14b est une vue en coupe transversale partielle du bagage représenté sur la figure 14a,
- la figure 15 est une vue de côté du bagage représenté sur la figure 11, le couvercle de celui-ci étant légèrement soulevé,
- la figure 16 est une vue en perspective d'une variante de mise en œuvre du bagage suivant l'invention en position transport,
- la figure 17 est une vue en perspective partielle d'une variante de réalisation du bagage représenté sur la figure 16.

On a représenté sur les figures 1 à 9 un premier mode de mise en œuvre d'un bagage suivant l'invention qui est principalement dessiné en position d'utilisation c'est-à-dire en position verticale en appui sur ses deux roues 4.

Ce bagage est constitué d'une coque 2 formée de deux demi-coques, à savoir une demi-coque de base 2a, de laquelle sont solidaires les roues 4, qui est de petit volume et une demi-coque principale 2b supérieure sur le dessin qui est de plus grand volume. Ces deux coques sont constituées d'un matériau rigide tel que par exemple du polychlorure de vinyle.

Deux glissières 6, dites latérales, formées d'un élément tubulaire sont fixées par l'une de leurs extrémités 6a sur la demi-coque de base 2a et s'étendent sur une partie h' de la hauteur h de la demi-coque principale 2b lorsque le bagage est en position déployée, ainsi que représenté sur la figure 7. Un coulisseau 8 est fixé sur le dos de la demi-coque principale 2b du bagage et la base 8a de celui-ci est montée coulissante sur la glissière 6. La périphérie supérieure de la demi-coque de base 2a est reliée à la périphérie inférieure de la demi-coque principale 2b par un soufflet 10.

Afin de faciliter le montage de ce soufflet et notamment de permettre une fixation de la périphérie 10a de chacune de ses extrémités sur les demi-coques respectives 2a et 2b, on autorise l'accès à l'intérieur de celui-ci. Pour ce faire on relie au moins l'une des deux demi-coques 2a, 2b à l'une des extrémités du soufflet par des moyens de liaison amovibles, qui pourront notamment être constitués d'une fermeture mécanique de type fermeture à glissière 10b ainsi que représenté sur la figure 5a, d'une fermeture de type à bande d'accrochage dite « Velcro », de boutons pression, voire même de boutons et boutonnières.

La glissière 6 sert également de guide aux montants télescopiques 12 d'une poignée 12a qui sont pour ce faire montés coulissants à l'intérieur de la glissière 6.

Le passage de la position rétractée, ainsi que représenté sur les figures 1 et 2, à la position déployée, ainsi que représenté sur les figures 3 à 6, peut se faire en exerçant une traction manuelle vers le haut sur la demi-coque principale 2b. On créée ainsi un volume de stockage supplémentaire V.

Dans une variante intéressante de l'invention, le passage de la position rétractée à la position déployée pourra se faire de façon automatique sous la commande d'un poussoir non représenté sur le dessin. A cet effet on disposera deux vérins pneumatiques 14 entre la demi-coque de base 2a et la demi-coque principale 2b. Ces vérins 14 libéreront l'énergie précédemment accumulée lors du rapprochement des deux demi-coques pour éloigner celles-ci et créer ainsi le volume supplémentaire V.

La demi-coque principale 2b est fermée par un couvercle 16 qui est constitué d'une nappe pliable formée de quatre lattes rigides ou semi-rigides 16a, 16b, 16c, 16d qui sont articulées entre elles autour d'une zone charnière respectivement 18a, 18b, 18c, 18d. Le couvercle 16 est fermé par deux fermetures, notamment des fermetures à glissière, qui s'étendent de chaque côté du bagage à partir du sommet de celui-ci c'est-à-dire du côté opposé aux roues 4.

Le couvercle 16 peut également être constitué d'une mousse ferme et dense notamment constituée d'éthylène vinyle acétate habituellement désignée sous le terme acronyme EVA.

Cette disposition est particulièrement intéressante en ce qu'elle permet à l'utilisateur, en cours de déplacement, de contrôler et d'avoir accès de façon facile rapide et progressive à un contenu spécifique de son bagage sans risquer pour autant de libérer de façon malencontreuse des objets auquel il ne souhaite pas avoir accès.

En effet, lorsque l'utilisateur souhaite avoir accès à un objet il commence par libérer la première latte 16a, ainsi que représenté sur les figures 2 et 4, en jouant sur les fermetures à glissière situées sur chaque côté du couvercle 16, ce qui lui permet de saisir les objets immédiatement accessibles qui se trouvent en partie supérieure de bagage lorsque celui-ci est en position de déplacement, la partie de paroi correspondant à la latte libérée assurant, en raison de sa rigidité ou semi-rigidité, le maintien des objets contenus dans le bagage tout en autorisant un accès à ces derniers.

Si l'utilisateur s'aperçoit que l'objet qu'il désire atteindre n'est pas immédiatement accessible, il libère alors la seconde latte 16b qui est en mesure de pivoter autour de sa charnière 18b, ce qui lui donne un accès plus étendu aux objets contenus dans le bagage, ainsi que représenté sur la figure 5.

L'utilisateur procèdera ainsi de proche en proche en jouant sur les autres lattes 16c et 16d.

Le présent mode de mise en œuvre est également particulièrement intéressant en ce qu'il permet, en repliant le couvercle 16 autour de la zone charnière transversale 16d la plus proche de la demi-coque de base 2a, ainsi que représenté sur la figure 8, de la replier complètement autour de la base du bagage et de la disposer sous les roues 4, ainsi que représenté sur la figure 9, de façon à les recouvrir au moins en partie.

L'utilisateur dispose ainsi d'une solution lui permettant de protéger des salissures qui se déposent habituellement sur les roues du bagage une surface réceptrice sur laquelle il dépose celui-ci lorsqu'il souhaite par exemple le vider de son contenu une fois arrivé à destination. L'utilisateur du bagage peut ainsi disposer ce dernier notamment sur un siège sans avoir à se soucier de prévoir des protections pour les roues de celui-ci.

On décrira ci-après un autre mode de réalisation représenté sur les figures 10 à 15 dans lequel la coque 2' du bagage est également constituée de deux demi-coques rigides, à savoir une demi-coque globale 2'a, et une demi-coque secondaire 2'b, cette dernière étant montée coulissante à l'intérieur de la demi-coque globale 2'a.

La demi-coque globale 2'a comporte un fond 7, deux parois latérales 9 et une paroi extrême 11 à la base de laquelle sont disposées des roues 4' suivant un axe xx' transversal aux demi-coques.

La demi-coque secondaire 2'b, qui est de moindre longueur que la demi-coque globale 2'a, comprend également un fond 13, deux parois latérales 15 et une paroi extrême 17 opposée à la paroi extrême 11.

La demi-coque secondaire 2'b est ainsi en mesure d'occuper notamment deux positions principales, à savoir une position rentrée à l'intérieur de la demi-coque globale 2'a, ainsi que représenté sur la figure 10, ce qui correspond à une position dite de transport du bagage, et une position complètement sortie de celle-ci, ainsi que représenté sur la figure 12, ce qui correspond à une position dite d'utilisation.

Lorsque la demi-coque secondaire 2'b est en position rentrée dans la demi-coque globale 2'a le volume interne du bagage peut être fermé par un couvercle 16'.

Ce dernier, dans le présent mode de mise en œuvre, est constitué d'une série de quatre lattes transversales 16'a, 16'b, 16'c et 16'd qui peuvent être rigides ou semi-rigides et qui sont liées entre elles par une série de zones charnières souples transversales respectives 18'a, 18'b, 18'c, 18'd qui peuvent notamment être constituées de coutures. Ces lattes peuvent avantageusement être gainées d'un revêtement, par exemple un revêtement textile 19, ainsi que représenté sur la figure 13.

Le couvercle 16' est de dimensions telles qu'il soit en mesure de recouvrir la face principale supérieure du bagage ainsi que le côté de celui-ci opposé aux roues 4' et qui est constitué par la paroi extrême 17 de la demi-coque secondaire 2'b. Ce couvercle 16' est lié à la demi-coque globale 2'a du bagage par des moyens d'articulation 21. Ainsi, le couvercle 16' tout en possédant une bonne rigidité est en mesure de se replier en direction de la paroi extrême 11 de la demi-coque globale 2'a, ainsi que représenté sur la figure 11, de façon à dégager le volume intérieur de stockage du bagage.

Dans une variante de mise en œuvre de l'invention, la largeur des lattes et les moyens d'articulation 21 sont tels qu'ils permettent de retourner complètement le couvercle 16' sous le fond 7 de la demi-coque globale 2'a de façon qu'il recouvre les roues 4', ainsi que représenté sur les figures 12 et 14a. Les lattes peuvent être de largeurs différentes et la première latte, à savoir la latte 16'a qui est disposée du côté opposé aux roues 4', pourra préférentiellement avoir une largeur D qui sera égale à celle de la hauteur de la paroi extrême 17 de la demi-coque secondaire 2'b, ainsi que représenté sur la figure 15.

Ainsi que dans le mode de mise en œuvre précédent, une telle réalisation permet de disposer le bagage à plat sur une surface réceptrice sans que les roues 4' risquent de venir salir et/ou détériorer cette dernière.

Dans ce présent mode de mise en œuvre et de façon connue, le bagage est pourvu d'une poignée rétractable transversale 12'a qui est solidarisée de deux coulisseaux 12' qui sont montés à coulissement dans des glissières réceptrices longitudinales appropriées de la demi-coque globale 2'a.

Suivant l'invention on peut utiliser la poignée 12'a et ses deux coulisseaux 12' pour assurer le maintien de la demi-coque secondaire 2'b lorsque cette dernière est en position sortie de la demi-coque globale 2'a. A cet effet on donnera au coulisseaux 12' la longueur nécessaire pour que, lorsque le bagage est en position déployée, c'est-à-dire lorsque la demi-coque secondaire 2'b est complètement sortie de la demi-coque globale 2'a, la demi-coque secondaire 2'b se trouve en appui sur la poignée 12'a et/ou sur les coulisseaux 12', ainsi que représenté sur la figure 12.

On a représenté sur la figure 14b une coupe transversale partielle du bagage. Dans le présent mode de mise en œuvre la demi-coque globale 2'a comporte un double fond 7a qui est décalé du fond 7 vers l'intérieur d'une distance e de façon à constituer un volume 29 utilisable par l'usager pour y déposer par exemple des documents ou tout autre objet utile lors de son déplacement.

La demi-coque secondaire 2'b est montée coulissante sur le double fond 7a entre ce dernier et un élément de guidage 23 dont la section droite est en forme de U et dont la partie supérieure 23a des branches vient se fixer sur la partie haute des parois latérales 9 de la demi-coque globale 2'a, ainsi que représenté sur la figure 14a. L'ensemble du fond est ensuite recouvert d'un revêtement de protection 25.

Un tel bagage suivant l'invention est intéressant pour un usager qui, au cours d'un déplacement, se trouve confronté à la nécessité de disposer d'un volume de stockage plus important que ne l'était initialement son bagage. Dans de telles conditions l'usager aura la possibilité de passer facilement d'un bagage de faible volume de stockage, ce qui est habituellement le cas des « bagages cabine », à un volume beaucoup plus important.

De plus il bénéficiera d'un accès rapide et contrôlé aux objets contenus dans ce bagage et ce, même lorsque ce dernier se trouvera en position verticale ou position d'utilisation.

Il pourra par ailleurs déposer son bagage sur une surface protectrice délicate sans détériorer cette dernière en basculant la nappe pliable constituant son couvercle sous les roues de celui-ci.

On a représenté sur les figures 16 et 17 une variante de mise en œuvre du bagage suivant l'invention dans lequel le fond 7 de la demi-coque globale 2'a est creusé d'un logement 31 dans lequel a été disposé de façon amovible un sac ou un porte documents 33 en mesure de recevoir des éléments 34 qui sont ainsi facilement accessibles de l'utilisateur.

## Revendications

1. Bagage comportant une coque (2, 2') fermée par un couvercle (16), pourvue d'une poignée rétractable (12a,12'a) et de deux roues (4, 4'), la coque (2, 2') comportant au moins une partie dépliable par coulissement (2b, 2'b) de façon à augmenter son volume de stockage, le couvercle (16) formant une nappe pliable apte à se replier autour de zones charnières (18a, 18b, 18c, 18d) transversales, la nappe pliable (16) comprenant plusieurs lattes (16a, 16b, 16c, 16d) rigides ou semi-rigides qui sont articulées entre elles autour des zones charnières (18a, 18b, 18c, 18d).

2. Bagage suivant la revendication 1, **caractérisé en ce que** la nappe pliable (16) est constituée d'une mousse ferme et dense et notamment d'éthylène vinyle acétate (EVA).

3. Bagage suivant l'une des revendications 1 ou 2, **caractérisé en ce que** la coque (2) comprend :
- une demi-coque de base (2a), sur laquelle sont montées les roues (4), et sur laquelle sont fixées deux glissières latérales et longitudinales (6),
- une demi-coque principale (2b), qui est montée à coulissement sur les deux glissières (6), de façon qu'elle puisse occuper deux positions, à savoir une position rétractée dans laquelle elle est en contact avec la demi-coque de base (2a) et une position déployée dans laquelle elle est éloignée de celle-ci, de façon à former entre elles un volume de stockage supplémentaire (V),
- un soufflet (10), disposé entre les deux demi-coques (2a, 2b) qui ferme ledit volume supplémentaire (V).

4. Bagage suivant la revendication 3, **caractérisé en ce qu'**au moins l'une des deux demi-coques (2a, 2b) est solidarisée du soufflet (10) par des moyens de liaison amovibles, de façon à fournir un accès au soufflet (10) à partir de l'extérieur de celui-ci.

5. Bagage suivant l'une des revendications 3 ou 4, **caractérisé en ce qu'**un vérin (14) est disposé entre les deux demi-coques (2a, 2b), afin de les faire passer de la position rétractée à la position déployée.

6. Bagage suivant la revendication 1, **caractérisé en ce que** la coque (2') est formée d'une paroi de fond (7) formant un plan récepteur d'axe longitudinal (yy'), de deux parois latérales (9, 15) et de deux parois extrêmes (11, 17), la coque (2') étant réalisée en au moins deux parties, à savoir une demi-coque globale (2'a) et une demi-coque secondaire (2'b) qui sont montées à coulissement l'une dans l'autre suivant l'axe longitudinal (yy') du plan récepteur, de façon à occuper deux positions, à savoir une position rétractée dans laquelle les deux demi-coques (2'a, 2'b) sont encastrées l'une dans l'autre et une position déployée dans laquelle la demi-coque secondaire (2'b) prolonge la demi-coque globale (2'a).

7. Bagage suivant l'une des revendications 3 à 6, **caractérisé en ce qu'**au moins l'une des deux demi-coques (2a, 2b, 2'a, 2'b) est rigide.

8. Bagage suivant l'une des revendications 3 à 7, **caractérisé en ce que** chacune des deux demi-coques (2a, 2b, 2'a, 2'b) est de forme globale parallélépipédique.

9. Bagage suivant l'une des revendications précédentes, **caractérisé en ce que** la nappe pliable (16) a des dimensions et une souplesse telle qu'elle est apte à recouvrir au moins partiellement les roues (4, 4').

## Patentansprüche

1. Gepäckstück (2, 2'), umfassend eine Schale (2, 2'), die durch einen Deckel (16) geschlossen ist, mit einem einziehbaren Griff (12a, 12'a) und zwei Rollen (4, 4') versehen ist, wobei die Schale (2, 2') wenigstens einen per Gleitvorrichtung (2b, 2'b) ausfahrbaren Teil derart umfasst, dass ihr Speichervolumen erhöht ist, wobei der Deckel (16) eine faltbare Anordnung bildet, die geeignet ist, sich um transversale Scharnierbereiche (18a, 18b, 18c, 18d) zurückzuziehen, wobei die faltbare Anordnung (16) mehrere steife oder halbsteife Latten (16a, 16b, 16c, 16d) umfasst, die miteinander um Scharnierbereiche (18a, 18b, 18c, 18d) artikuliert sind.

2. Gepäckstück gemäß Anspruch 1, **dadurch gekennzeichnet, dass** die faltbare Anordnung (16) aus einem festen und dichten Schaumstoff und insbesondere aus Äthylen-Vinyl-Acetat (EVA) gebildet ist.

3. Gepäckstück gemäß einem der Ansprüche 1 oder 2, **dadurch gekennzeichnet, dass** die Schale (2) umfasst:
- eine Basis-Halbschale (2a), auf der die Rollen (4) montiert sind und auf der zwei seitliche und Längs-Schienen (6) befestigt sind,
- eine Haupt-Halbschale (2b), die gleitend auf den zwei Gleitschienen (6) derartig montiert ist, dass sie zwei Positionen einnehmen kann, und zwar eine eingezogene Position, in der sie mit der Basis-Halbschale (2a) in Kontakt ist, und eine ausgefahrene Position, in der sie von dieser derart entfernt ist, dass zwischen ihnen ein zusätzliches Lagervolumen (V) gebildet ist,
- eine Dichtung (10), die zwischen den zwei Halbschalen (2a, 2b) angeordnet ist, die das genannte zusätzliche Volumen (V) verschließt.

4. Gepäckstück gemäß Anspruch 3, **dadurch gekennzeichnet, dass** eine der zwei Halbschalen (2a, 2b) mit der Dichtung (10) anhand von abnehmbaren Verbindungsmitteln derart fest befestigt ist, dass ein Zugang zu der Dichtung (10) ausgehend von der Außenseite derselben bereitgestellt ist.

5. Gepäckstück gemäß einem der Ansprüche 3 oder 4, **dadurch gekennzeichnet, dass** ein Zylinder (14) zwischen den zwei Halbschalen (2a, 2b) angeordnet ist, um sie von der eingezogenen Position in die ausgefahrene Position übergehen zu lassen.

6. Gepäckstück gemäß Anspruch 1, **dadurch gekennzeichnet, dass** die Schale (2') aus einer Bodenwand (7) gebildet ist, die eine Aufnehmerachse mit Längsachse (yy'), aus zwei seitlichen Wänden (9, 15) und aus zwei Endwänden (11, 17) gebildet ist, wobei die Schale (2') aus wenigstens zwei Teilen realisiert ist, und zwar einer globalen Halbschale (2'a) und einer sekundären Halbschale (2'b), die jeweils ineinander gleitend gemäß der Längsachse (yy') der Empfängerebene derart montiert sind, dass sie zwei Positionen einnehmen, und zwar eine eingezogene Position, in der die zwei Halbschalen (2'a, 2'b) ineinander verrastet sind, und eine ausgefahrene Position, in der die sekundäre Halbschale (2'b) die globale Halbschale (2'a) verlängert.

7. Gepäckstück gemäß einem der Ansprüche 3 bis 6, **dadurch gekennzeichnet, dass** eine der zwei Halbschalen (2a, 2b, 2'a, 2'b) steif ist.

8. Gepäckstück gemäß einem der Ansprüche 3 bis 7, **dadurch gekennzeichnet, dass** wenigstens jede der zwei Halbschalen (2a, 2b, 2'a, 2'b) eine globale quaderförmige Form aufweist.

9. Gepäckstück gemäß einem der voranstehenden Ansprüche, **dadurch gekennzeichnet, dass** die faltbare Anordnung (16) Abmessungen und eine Biegsamkeit derart aufweist, dass sie wenigstens zum teilweisen Abdecken der Rollen (4, 4') geeignet ist.

## Claims

1. A luggage comprising a shell (2, 2') closed by a lid (16), provided with a retractable handle (12a, 12'a) and with two wheels (4, 4'), the shell (2, 2') comprising at least one slidably unfoldable part (2b, 2'b) so as to increase its storage volume, the lid (16) forming a foldable sheet able to fold back about transverse hinge zones (18a, 18b, 18c, 18d), the foldable sheet (16) comprising several rigid or semi-rigid slats (16a, 16b, 16c, 16d) which are articulated to each other around the hinge zones (18a, 18b, 18c, 18d).

2. The luggage according to claim 1, **characterised in that** the foldable sheet (16) consists of a dense firm foam and especially of ethylene vinyl acetate (EVA).

3. The luggage according to one of claims 1 or 2, **characterised in that** the shell (2) comprises:
- a base half-shell (2a) to which the wheels (4) are mounted, and to which two side longitudinal slides (6) are fastened,
- a main half-shell (2b), which is slidably mounted on both slides (6), so as to be able to occupy two positions, namely a retracted position in which it is in contact with the base half-shell (2a) and an extended position in which it is away therefrom,, so as to form an additional storage volume (V) therebetween,
- a bellows (10), disposed between both half-shells (2a, 2b) which closes said additional volume (V).

4. The luggage according to claim 3, **characterised in that** at least one of both half-shells (2a, 2b) is secured to the bellows (10) by removable interconnecting means, so as to give access to the bellows (10) outwardly therefrom.

5. The luggage according to one of claims 3 or 4, **characterised in that** a jack (14) is disposed between both half-shells (2a, 2b), in order to switch them from the retracted position to the extended position.

6. The luggage according to claim 1, **characterised in that** the shell (2') is formed by a bottom wall (7) forming a receiving plane with a longitudinal axis (yy'), by two side walls (9, 15) and by two terminal walls (11, 17), the shell (2') being made of at least two parts, namely an overall half-shelf (2'a) and a secondary half-shelf (2'b) which are slidably mounted into each other along the longitudinal axis (yy') of the receiving plane, so as to occupy two positions, namely a retracted position in which both half-shells (2'a, 2'b) are embedded into each other and an extended position in which the secondary half-shelf (2'b) extends from the overall half-shelf (2'a);

7. The luggage according to one of claims 3 to 6, **characterised in that** at least one of both half-shells (2a, 2b, 2'a, 2'b) is rigid.

8. The luggage according to one of claims 3 to 7, **characterised in that** each of both half-shells (2a, 2b, 2'a, 2'b) is of a generally parallelepipedal shape.

9. The luggage according to one of the previous claims, **characterised in that** the foldable sheet (16) has dimensions and flexibility such that it is able to at least partially cover the wheels (4', 4').
